# EUROPÄISCHE PATENTSCHRIFT

(11) **EP 3 734 001 B1**
(45) Veröffentlichungstag und Bekanntmachung des Hinweises auf die Patenterteilung: **26.01.2022**
(21) Anmeldenummer: 20020149.9
(22) Anmeldetag: 02.04.2020
(51) Int. Cl.: E05B 47/00, E05B 47/06

(54) **VERRIEGELUNGSVORRICHTUNG**
LOCKING DEVICE
DISPOSITIF DE VERROUILLAGE

(30) Priorität: 03.05.2019 AT 1572019
(43) Veröffentlichungstag der Anmeldung: 04.11.2020
(73) Patentinhaber: EVVA Sicherheitstechnologie GmbH, 1120 Wien (AT)
(72) Erfinder: Enne, Reinhard J., A-1120 Wien (AT); Wallner, Alexander, A-1150 Wien (AT); Pramhas, Gerhard, A-2603 Felixdorf (AT)
(74) Vertreter: Keschmann, Marc

(56) Entgegenhaltungen:
- WO-A1-2004/067885
- DE-A1- 4 234 321
- GB-A- 2 208 678
- US-A1- 2016 017 636

## Beschreibung

Die Erfindung betrifft eine Verriegelungsvorrichtung, die zwischen einem Verriegelungszustand und einem Freigabezustand umschaltbar ist, umfassend wenigstens eine Umschalteinrichtung mit einem zwischen einer Verriegelungsstellung und einer Freigabestellung verstellbaren Umschaltglied und einem elektromagnetischen Antrieb zum Verstellen des Umschaltglieds, sodass die Verriegelungsvorrichtung sich in der Verriegelungsstellung des Umschaltglieds im Verriegelungszustand und in der Freigabestellung des Umschaltglieds im Freigabezustand befindet, wobei der elektromagnetische Antrieb des Umschaltglieds wenigstens eine Erregerspule und einen durch die Wirkung der Erregerspule elektromagnetisch zwischen zwei Endstellungen hin- und herbewegbaren, permanentmagnetischen Anker aufweist.

Die Dokumente GB 2208678 A, US 2016017636 A1 sowie WO 2004067885 A1 zeigen Schließvorrichtungen aus dem Stand der Technik.

Bei bisher bekannten schließtechnischen Vorrichtungen handelt es sich für gewöhnlich um mechanische oder elektronische Verriegelungsvorrichtungen. Seit langem bekannt sind vor allem mechanische Vorrichtungen wie z.B. alle Arten von Türschlössern, Vorhängeschlössern oder dergleichen. Der Vorteil dieser Konstruktionen ist die einfache und billige Herstellung mit seit langem bekannten Technologien. Ein wesentlicher Nachteil jedoch ist die manchmal nicht ausreichende Sicherheit derartiger Schlösser gegen unerlaubtes Nachsperren sowie die festgelegten schwer änderbaren Schließberechtigungen.

Einen erhöhten Schutz vor unbefugtem Zutritt und flexiblere Berechtigungsvergabe gewähren elektronische Schließvorrichtungen, da bei derartigen Vorrichtungen die Sperrinformation codiert vorliegt und mit den bekannten Technologien nur schwer dupliziert, von entsprechend berechtigten Personen beispielsweise in einer Software aber einfach geändert werden kann. Nachteilig ist jedoch für gewöhnlich, dass für die Umstellung eines Umschaltglieds zwischen einer Verriegelungsstellung und einer Freigabestellung bei derartigen schließtechnischen Vorrichtungen komplizierte elektronische und mechanische Bauteile notwendig sind und ein hoher Energieverbrauch auftritt. Durch den für gewöhnlich aufwendigen Aufbau derartiger elektronischer Schließvorrichtungen sind die Konstruktionen teuer in der Herstellung und auf Grund der Vielzahl an Bauteilen auch oft fehleranfällig.

Zum Betätigen einer Verriegelungsvorrichtung ist üblicherweise ein Betätigungsglied vorgesehen, wie beispielsweise ein Türgriff, ein Türknauf, ein Schlüssel oder dergleichen, dessen Bewegung entweder unmittelbar oder unter Zwischenschaltung einer Kupplungseinrichtung mit einem Sperrglied, wie beispielsweise einer Sperrnase oder einem Sperrriegel, zum Öffnen oder Schließen eines Schlosses gekuppelt ist, wobei die Kupplungseinrichtung das Betätigungsglied mit der Sperreinrichtung in der Regel nur dann kuppelt, wenn eine Zutrittsberechtigung festgestellt wurde. Die Zutrittsberechtigung kann hierbei mechanisch durch Einstecken eines passenden Schlüssels oder elektronisch durch eine Identifizierung mittels eines elektronischen Codes festgestellt werden. Vor allem bei elektronischen Schlössern sind herkömmliche Kupplungseinrichtungen kompliziert im Aufbau und wartungsanfällig, da die Kupplungsglieder meist durch Motoren oder andere elektromagnetische Antriebe angetrieben werden müssen, um zwischen einer Ineingriffs- und einer Außereingriffslage bewegt zu werden. Hinzu kommt, dass gegen Manipulation jeglicher Art, z.B. durch Krafteinwirkung durch Schlag oder mittels starker Magneten, Vorkehrungen getroffen werden müssen. Die Konstruktion weist in der Regel einen hohen Platzbedarf auf, sodass eine Miniaturisierung nicht ohne weiteres möglich ist.

Die vorliegende Erfindung zielt darauf ab, die oben erwähnten Nachteile zu vermeiden und eine Verriegelungsvorrichtung zu schaffen, die günstig in der Herstellung ist und eine geringere Wartungsanfälligkeit und eine höhere Sperrsicherheit aufweist. Weiter soll der für den Antrieb erforderliche Stromverbrauch minimiert werden.

Die Erfindung zielt weiters darauf ab, die Baugröße derart zu verkleinern, dass sämtliche elektrische und mechanische Baugruppen in eine schließtechnische Einrichtung der herkömmlichen Art, wie beispielsweise ein Zylinderschloss, integriert werden können.

Zur Lösung dieser Aufgabe ist die Verriegelungsvorrichtung der eingangs genannten Art im Wesentlichen derart weitergebildet, dass der permanentmagnetische Anker in beiden Endstellungen, mit einem bzw. jeweils einem ferro- oder permanentmagnetischen Element magnetisch zusammenwirkt, um den Anker in der jeweiligen Endstellung zu halten.

Durch die Verwendung eines elektromagnetischen Antriebs, bei dem wenigstens eine Erregerspule bei entsprechender Bestromung einen hin- und herbewegbaren Anker magnetisch anzieht oder abstößt, wird die für die Umschaltbewegung erforderliche Bewegung in überaus energiesparender Weise hervorgerufen, weil für die Bewegung jeweils nur ein kurzer Stromimpuls erforderlich ist. Dadurch, dass der Anker von einem Permanentmagneten gebildet ist, kann auch mit einem relativ schwachen Magnetfeld der wenigstens einen Erregerspule das Auslangen gefunden werden, was den Stromverbrauch reduziert. Der elektromagnetische Antrieb weist bevorzugt einen offenen ferromagnetischen Kreis, wie z.B. Eisenkreis, auf. In einer weiteren bevorzugten Ausführung weist der elektromagnetische Antrieb keinen gesonderten ferromagnetischen Kreis, wie z.B. Eisenkreis, auf. In weiteren bevorzugten Ausführungen kann der permanentmagnetische Anker in die wenigstens eine Erregerspule hineinreichen, muss dies aber nicht. So kann die wenigstens eine Erregerspule in einer weiter bevorzugten Ausführung als Luftspulen ausgebildet sein.

Bei herkömmlichen Elektromagneten muss die Stromzufuhr aufrechterhalten werden, um den Anker in einer Endstellung zu halten, was einen hohen Stromverbrauch verursacht. Erfindungsgemäß wird der permanentmagnetische Anker im Gegensatz dazu stromlos in der Endstellung gehalten, indem der Anker in der Endstellung mit einem ferro- oder permanentmagnetischen Element magnetisch zusammenwirkt. Das ferro- oder permanentmagnetische Element ist hierbei bevorzugt derart angeordnet, dass es vom Anker berührt wird, sobald der Anker die Endstellung erreicht.

An beiden Endstellungen jeweils ein ferro- oder permanentmagnetisches Element angeordnet, sodass der Anker in beiden Endstellungen magnetisch festgehalten wird, ohne dass die Erregerspule stromdurchflossen ist. Dadurch wird eine bistabile Umschalteinrichtung geschaffen, die lediglich für die Umstellung des Ankers von der einen Endstellung in die andere Endstellung einen kurzen Stromimpuls benötigt.

Die wenigstens eine Erregerspule kann bevorzugt derart angeordnet sein, dass sie den Anker zumindest über eine axiale Teillänge des Ankers umschließt. Alternativ kann die wenigstens eine Erregerspule auch so angeordnet sein, dass sie in Richtung der Hin- und Herbewegung des Ankers an den Anker anschließt oder zumindest ausreichend in dessen Wirkbereich liegt. In all diesen Fällen ist jedoch vorgesehen, dass die geometrische Achse der wenigstens einen Erregerspule mit der sich in der Richtung der Hin- und Herbewegung erstreckenden Längsachse des Ankers fluchtet. Bevorzugt ist hierbei vorgesehen, dass kein geschlossener Eisenkreis ausgebildet wird.

Der permanentmagnetische Anker ist bevorzugt in Richtung seiner Hin- und Herbewegung polarisiert, d.h. der Nordpol und der Südpol befinden sich an in Bezug auf die Hin- und Herbewegung gegenüberliegenden Endbereichen des Ankers.

Der permanentmagnetische Anker kann bevorzugt einen quadratischen, rechteckigen, kreisrunden, dreieckigen oder elliptischen Querschnitt aufweisen.

Wenn eine einzige Erregerspule vorgesehen ist, kann die gewünschte Richtung der Bewegung des Ankers durch geeignete Polung der Erregerspule erzielt werden. Wenn, wie dies einer bevorzugten Ausbildung entspricht, zwei Erregerspulen vorgesehen sind, könnte in einer weiteren bevorzugten Ausführung bei einem Richtungswechsel auf eine Umpolung der Erregerspulen verzichtet werden, wenn die eine Erregerspule für die Hinbewegung und die andere Erregerspule für die Herbewegung verantwortlich ist. Es kann aber auch in einer weiteren bevorzugten Ausführung eine Spule jeweils den Anker abstoßen und die Zweite zieht diesen gleichzeitig an. So erreicht man eine höhere Kraftwirkung auf den Anker, da an beiden Endlagen jeweils eine Spule sehr nahe ist und auf Grund des geringen Abstandes eine hohe Kraftwirkung entfalten kann. Für die Bewegung des Ankers in die Gegenrichtung werden beide Spulen umgepolt. Dabei können die Spulen auch zeitlich versetzt angesteuert werden.

Im Falle von zwei Erregerspulen umschließen diese bevorzugt die zwei entgegengesetzten Endbereiche des Ankers oder sind diesen benachbart angeordnet.

Die für das Halten der Endstellung des Ankers vorgesehene ferro- oder permanentmagnetische Elemente können in bevorzugter Weise in oder an der Erregerspule angeordnet sein. Im Falle von zwei Erregerspulen kann vorgesehen sein, dass jede Erregerspule ein ferro- oder permanentmagnetisches Element aufweist, das die jeweilige Endstellung definiert.

Die wenigstens eine Erregerspule ist bevorzugt ortsfest angeordnet und der Anker ist relativ zur ortsfesten Erregerspule hin- und herbeweglich geführt. Dadurch kann auf bewegliche elektrische Kontakte, wie z.B. Schleifkontakte, verzichtet werden.

Der Anker besteht bevorzugt aus einem permanentmagnetischen Material, das eine hohe magnetische Flussdichte aufweist. Beispielsweise ist der Anker als Neodym-Eisen-Bor-Magnet (Nd₂Fe₁₄B) ausgebildet.

Ein Vorteil des erfindungsgemäßen Antriebs liegt in der geringen Anzahl von Bauteilen und in der daraus resultierenden zuverlässigen Arbeitsweise. Weiters ist auf Grund des einfachen Aufbaus eine Miniaturisierung möglich, sodass bei entsprechend kleiner Baugröße eine Anordnung innerhalb der Verriegelungsvorrichtung ermöglicht wird, ohne die vorgegebene Baugröße z.B. eines herkömmlichen Schließzylinders überschreiten zu müssen.

Weiters sind mit dem erfindungsgemäßen Antrieb überaus kurze Stellzeiten möglich, sodass besonders kurze Ver- und Entriegelungszeiten erreicht werden.

Gemäß einer Ausführung der Erfindung bildet der permanentmagnetische Anker das für die Umschaltung der Verriegelungsvorrichtung zwischen einem Verriegelungszustand und einem Freigabezustand verantwortliche Umschaltglied aus. Hierbei ist somit kein gesondertes Umschaltglied vorgesehen, sondern der Anker übernimmt die Funktion des Umschaltglieds.

Das Material des Ankers wird jedoch in erster Linie im Hinblick auf seine permanentmagnetischen Eigenschaften ausgewählt, sodass der Anker für manche Anwendungsfälle keine ausreichende mechanische Stabilität aufweist. Bevorzugt ist daher vorgesehen, dass das Umschaltglied als vom permanentmagnetischen Anker gesondertes Element ausgebildet ist, mit welchem der Anker antriebsmäßig zusammenwirkt. Das Material des Ankers und das Material des Umschaltglieds kann hierbei im Hinblick auf die jeweiligen Anforderungen ausgewählt werden, nämlich das Material des Ankers im Hinblick auf die permanentmagnetischen Eigenschaften und das Material des Umschaltglieds im Hinblick auf eine ausreichende mechanische Stabilität. Das Umschaltglied kann hierbei bevorzugt aus einem ferromagnetischen Material bestehen.

Gemäß einer weiteren bevorzugten Ausführung ist das Umschaltglied entlang eines geraden Verstellweges zwischen der Verriegelungsstellung und der Freigabestellung verschieblich geführt. Die translatorische Bewegung des Umschaltglieds ermöglicht es die Hin- und Herbewegung des Ankers direkt in eine entsprechende Hin- und Herbewegung des Umschaltglieds umzusetzen. Das Umschaltglied kann hierbei, wenn es als vom Anker gesondertes Bauteil ausgebildet ist, vom Anker unmittelbar angeschoben bzw. zurückgezogen werden, wobei die erforderliche Kopplung des Ankers mit dem Umschaltglied durch die magnetische Kraft des permanentmagnetischen Ankers bewerkstelligt sein kann.

Für die Umschaltung der Verriegelungsvorrichtung zwischen dem Verriegelungszustand und dem Freigabezustand mit Hilfe der Umschalteinrichtung kann gemäß einer bevorzugten Ausführung vorgesehen sein, dass die Verriegelungsvorrichtung zwei Bauteile umfasst, von denen eines relativ zum anderen bewegbar, insbesondere drehbar, angeordnet ist, und dass das Umschaltglied die beiden Bauteile in der Verriegelungsstellung oder in der Freigabestellung starr, insbesondere, drehfest miteinander verbindet und die Relativbewegung in der jeweils anderen Stellung freigibt.

Eine besonders kleinbauende Ausführung gelingt hierbei bevorzugt dadurch, dass der elektromagnetische Antrieb des Umschaltglieds in einem der beiden Bauteile aufgenommen ist. Insbesondere kann der elektromagnetische Antrieb, umfassend die wenigstens eine Erregerspule und den Anker, in einer bevorzugt zylindrischen Aufnahme eines der beiden Bauteile aufgenommen sein.

Bevorzugt ist vorgesehen, dass die Verriegelungsvorrichtung als Schließzylinder mit einem Schließzylindergehäuse und einem in einer Ausnehmung des Schließzylindergehäuses drehbar gelagerten Zylinderkern ausgebildet ist.

Hierbei kann das Umschaltglied in vorteilhafter Weise als Verriegelungsstift ausgebildet sein, der das Schließzylindergehäuse und den Zylinderkern in der Verriegelungsstellung drehfest miteinander verbindet und in der Freigabestellung vollständig in das Schließzylindergehäuse oder den Zylinderkern zurückgezogen ist. Im drehfest miteinander verbundenen Zustand ist eine Betätigung der Verriegelungsvorrichtung dadurch gesperrt.

In konstruktiv besonders einfacher Weise kann hierbei vorgesehen sein, dass der Verriegelungsstift in der Verriegelungsstellung ausgehend vom Zylinderkern in eine Ausnehmung des Schließzylindergehäuses oder ausgehend vom Schließzylindergehäuse in eine Ausnehmung des Zylinderkerns eintaucht.

Das Umschaltglied, insbesondere der Verriegelungsstift, kann hierbei dazu dienen, die händische oder mittels eines anderen Antriebs erfolgende Bewegung eines Sperrglieds der Verriegelungsvorrichtung zu sperren oder freizugeben.

Alternativ kann das Umschaltglied, insbesondere der Verriegelungsstift, hierbei dazu dienen, die händische oder mittels eines anderen Antriebs erfolgende Bewegung eines Betätigungselements, wie z.B. einer Handhabe, der Verriegelungsvorrichtung zu sperren oder freizugeben.

Bei Verriegelungsvorrichtungen können Kupplungseinrichtungen Verwendung finden, die beispielsweise ein Betätigungselement mit dem Sperrglied koppeln oder entkoppeln. Wenn das Betätigungselement vom Sperrglied entkoppelt ist, kann das Betätigungselement ohne jegliche Wirkung frei bewegt werden, ein Betätigungsknauf kann beispielsweise lediglich frei durchgedreht werden. Erst bei einer Kopplung des Betätigungselements mit dem Sperrglied bewirkt eine Betätigung des Betätigungselements eine entsprechende Bewegung des Sperrglieds. Im Rahmen der vorliegenden Erfindung sieht eine bevorzugte Weiterbildung in diesem Zusammenhang vor, dass die Verriegelungsvorrichtung ein Betätigungselement, wie z.B. eine Handhabe, aufweist, welches unter Zwischenschaltung einer Kupplungseinrichtung mit dem Zylinderkern zur Bewegung desselben kuppelbar ist, wobei die Kupplungseinrichtung ein zwischen einer Ineingriffsstellung und einer Außereingriffsstellung bewegbares Mitnehmerelement aufweist, das vom Umschaltelement gebildet ist. Ein derartiger elektromagnetischer Antrieb des Mitnehmerelements führt zu einer äußerst zuverlässigen Funktionsweise, wobei aufgrund der kleinen Baugröße der Umschalteinrichtung ein derartiger Antrieb ohne weiteres in die Kupplungseinrichtung integriert werden kann. Das Mitnehmerelement ist dabei bevorzugt translatorisch geführt. Mit Vorteil ist das Mitnehmerelement in einer Richtung quer oder parallel zur Drehachse des Betätigungsglieds translatorisch geführt, wodurch eine besonders sichere Kopplung des Betätigungsglieds mit dem Sperrglied erfolgen kann.

Die Erfindung kann im Rahmen von verschiedenen schließtechnischen Einrichtungen zum Einsatz gelangen. Es ist daher bevorzugt vorgesehen, dass die Verriegelungsvorrichtung als Schließzylinder, Doppelknaufschließzylinder, Doppelknaufschließzylinder mit einseitiger oder beidseitiger Schlüsselsteckfunktion für eine mechanische Übersperre, Schließzylinder mit lediglich einem Knauf, mit oder ohne Schlüsselsteckfunktion auf der dem Knauf gegenüberliegenden Schließzylinderseite,

Doppelschließzylinder, Doppelschließzylinder mit beidseitiger mechanischer oder elektronischer oder mechatronischer Berechtigungsabfrage, Halbzylinder, Halbzylinder mit Knauf, Halbzylinder mit mechatronischer Berechtigungsabfrage, Halbzylinder mit elektronsicher Berechtigungsabfrage, Knauf, Beschlag mit Fallen und/oder Riegelbetätigung, Einstemmschloss, selbstverriegelndes Einstemmschloss, Möbelschloss, Möbelschließzylinder, Hangschloss oder Schaltzylinder ausgebildet ist.

Die Erfindung wird nachfolgend anhand von in der Zeichnung schematisch dargestellten Ausführungen näher erläutert. In dieser zeigen Fig. 1 und Fig.2 Verriegelungsvorrichtungen gemäß dem Stand der Technik, Fig. 3 eine erste Ausbildung der erfindungsgemäßen Verriegelungsvorrichtung und Fig. 4 eine weitere abgewandelte Ausbildung. In Fig. 1 ist ein Schließzylinder dargestellt, der ein feststehendes Schließzylindergehäuse 1 und einen darin rotierbar gelagerten Zylinderkern 2 umfasst. Eine Verdrehung des Zylinderkerns 2 betätigt eine mit dem Zylinderkern 2 gekoppelte Sperrnase (nicht dargestellt), welche wiederum ein Sperrelement, wie z.B. eine Falle oder einen Sperrriegel bewegt. Die Betätigung des Zylinderkerns 2 kann in herkömmlicherweise durch einen in einen Schlüsselkanal des Zylinderkerns 2 eingesteckten passenden mechanischen Schlüssels oder durch eine mit dem Zylinderkern drehfest verbundene oder in drehfeste Verbindung einkuppelbare Handhabe erfolgen. Eine Zutrittskontrolle erfolgt durch Überprüfen elektronischer Zutrittsberechtigungsdaten, die auf einem geeigneten Datenträger gespeichert sind, wobei die elektronischen Zutrittsberechtigungsdaten durch eine geeignete Leseeinrichtung ausgelesen und in einer Auswerteschaltung im Hinblick auf die Zutrittsberechtigung überprüft werden. Wenn eine Zutrittsberechtigung festgestellt wird, erfolgt eine Freigabe durch eine Umschalteinrichtung, die ein zwischen einer Verriegelungsstellung und einer Freigabestellung verstellbares Umschaltglied und einen elektromagnetischen Antrieb zum Verstellen des Umschaltglieds aufweist.

Das Umschaltglied wird im vorliegenden Vorbild von einem permanentmagnetischen Anker 4 gebildet, der in einer Ausnehmung 3 des Zylinderkerns 2 aufgenommen und in der Ausnehmung 3 im Sinne des Pfeils 6 verschiebbar geführt ist. Der Anker 4 kann hierbei von der in Fig. 1 dargestellten Freigabestellung in eine Verriegelungsstellung verschoben werden, in welcher der Anker 4 in eine im Schließzylindergehäuse 1 ausgebildeten Ausnehmung 7 verschoben wird, wodurch die Verdrehbarkeit des Zylinderkerns 2 relativ zum Schließzylindergehäuse 1 blockiert ist. Der Antrieb des Ankers 4 erfolgt mit Hilfe einer schematisch dargestellten Erregerspule 5, welche dem Anker 4 benachbart angeordnet ist. Alternativ kann die Erregerspule den Anker 4 auch umschließen, wie dies mit dem Bezugszeichen 5' angedeutet ist.

Bei einer Bestromung der Erregerspule 5 bzw. 5' mit einem Stromimpuls wird ein magnetisches Feld erzeugt, das ein Abstoßen des Ankers in Richtung des Pfeils 6 bewirkt. Eine Rückkehr des Ankers 4 von der Verriegelungsstellung in die Freigabestellung erfolgt durch umgepolte Bestromung der Erregerspule 5 bzw. 5', sodass der Anker 4 magnetisch angezogen wird.

Bei dem alternativen Vorbild gemäß Fig. 2 ist in der Ausnehmung 7 ein ferromagnetisches Element 8 angeordnet, das ausgebildet ist, um den permanentmagnetischen Anker 4 in der in die Ausnehmung 7 eintauchenden Verriegelungsstellung magnetisch zu halten.

Erfindungsgemäß ist, wie in Fig. 3 dargestellt, ein weiteres ferromagnetisches Element 9 in der Ausnehmung 3 angeordnet, um den Anker 4 auch in der Freigabestellung magnetisch zu halten. Dadurch können die Endstellungen des Ankers 4 auch ohne Bestromung der Erregerspule 5 bzw. 5' gehalten werden. In Fig. 4 ist eine weitere Ausbildung dargestellt, bei welcher die Verriegelungsvorrichtung ein Betätigungselement, wie z.B. eine Handhabe, aufweist, welches unter Zwischenschaltung einer Kupplungseinrichtung mit dem Zylinderkern zur Bewegung desselben kuppelbar ist, wobei die Kupplungseinrichtung ein zwischen einer Ineingriffsstellung und einer Außereingriffsstellung bewegbares Mitnehmerelement aufweist. In Fig. 4 ist hierbei lediglich die Kupplungseinrichtung sowie der Antrieb des Mitnehmerelements bzw. Umschaltglieds dargestellt.

Die Kupplungseinrichtung umfasst ein drehbares Kupplungsteil 10, das mit der nicht dargestellten Handhabe (beispielsweise dem Drücker eines Beschlages) drehfest verbunden ist. Die Kupplungseinrichtung umfasst weiters ein drehbares Kupplungsteil 11, welches mit dem nicht dargestellten Einstemmschloss (in weitere Folge mit der Falle des Einstemmschlosses) drehfest verbunden ist. Das Mitnehmerelement ist mit 12 bezeichnet und ist als Umschaltglied ausgebildet, welches sich in Fig. 4 in der Verriegelungslage befindet, sodass sich die Verriegelungsvorrichtung im Verriegelungszustand befindet. Die Handhabe kann hierbei gemeinsam mit dem Kupplungsteil 10 frei durchgedreht werden. Um das Kupplungsteil 10 mit dem Kupplungsteil 11 drehfest zu kuppeln, muss das Umschaltglied 12 nach oben bewegt werden, sodass es in die in dem Kupplungsteil 10 ausgebildete Ausnehmung 13 eintaucht, wenn die Ausnehmung 13 sich in einer mit dem Umschaltglied 12 fluchtenden Lage befindet.

Der Antrieb des Umschaltglieds 12 erfolgt wiederum elektromagnetisch mit Hilfe eines permanentmagnetischen Ankers 14 mit einem Nordpol N und eine Südpol S. Der Anker 14 ist in einer länglichen Führung aufgenommen und kann im Sinne des Doppelpfeils 15 auf und ab bewegt werden. Zu beiden Seiten des Ankers 14 ist jeweils eine Erregerspule 16 und 17 angeordnet. Der Anker 14 ist mit einer Stange 18 starr verbunden, die wiederum mit einem weiteren Permanentmagneten 19 starr verbunden ist, der einen Nordpol N und einen Südpol S aufweist. Der Permanentmagnet 19 ist mit dem Umschaltglied 12 gekoppelt. Die Funktionsweise ist nun wie folgt.

Die beiden Erregerspulen 16 und 17 werden angesteuert, um den Anker 14 ausgehend von der in Fig. 4 gezeigten Lage nach oben zu bewegen, wobei die Erregerspulen gemeinsam wirken können, indem die Erregerspule 16 so bestromt wird, dass sie eine abstoßende Kraft auf den Anker 14 ausübt und die Erregerspule 17 so bestromt wird, dass sie eine anziehende Kraft auf den Anker 14 ausübt. Die Erregung der beiden Erregerspulen kann zeitlich nacheinander erfolgen, sodass zuerst die Erregerspule 16 und danach die Erregerspule 17 bestromt wird, um den erforderlichen Hub des Ankers 14 mit minimalem Stromverbrauch zu bewerkstelligen. Die Bewegung des Ankers 14 wird über die Stange 18 auf den Permanentmagneten 19 übertragen, der das Umschaltglied 12 nach oben schiebt. Für die umgekehrte Bewegung ist vorgesehen, dass das Umschaltglied 12 aus einem ferromagnetischen Material besteht, sodass der Permanentmagnet 19 bei der nach unten gerichteten Bewegung das Umschaltglied 12 magnetisch mitnimmt.

Um das Umschaltglied 12 in der jeweiligen Endstellung zu halten, sind wiederum ferro- oder permanentmagnetische Elemente vorgesehen (nicht dargestellt) .

Stehen die zu kuppelnden Teile nicht in Flucht, so kann die sich zwischen Anker 14 und dem jeweiligen ferro- oder permanentmagnetischen Element ergebende magnetische Feder in der Art vorgespannt werden, dass sich der Anker ein Stück in Richtung der neuen Endlage bewegt, so dass der Anker 14 oder der mit diesem mechanisch gekoppelte Permanentmagnet 19 in den Wirkbereich des jeweiligen ferro- oder permanentmagnetischen Elements kommt und durch die Wirkung der magnetischen Feder in die jeweilige Endlage gezogen wird, sobald die zu kuppelnden Teile in Flucht stehen.

Die in Fig. 4 dargestellte Konstruktion kann beispielsweise auch in einen Zylinderknauf oder entsprechend miniaturisiert auch in anderen Teilen eines Schließzylinders oder Schließzylinderkerns untergebracht werden.

## Patentansprüche

1. Verriegelungsvorrichtung, die zwischen einem Verriegelungszustand und einem Freigabezustand umschaltbar ist, umfassend wenigstens eine Umschalteinrichtung mit einem zwischen einer Verriegelungsstellung und einer Freigabestellung verstellbaren Umschaltglied (4, 12) und einem elektromagnetischen Antrieb zum Verstellen des Umschaltglieds (4, 12), sodass die Verriegelungsvorrichtung sich in der Verriegelungsstellung des Umschaltglieds (4, 12) im Verriegelungszustand und in der Freigabestellung des Umschaltglieds (4, 12) im Freigabezustand befindet, wobei der elektromagnetische Antrieb wenigstens eine Erregerspule (5, 5') und einen durch die Wirkung der Erregerspule (5, 5') elektromagnetisch zwischen zwei Endstellungen hin- und herbewegbaren, permanentmagnetischen Anker (4, 14) aufweist, **dadurch gekennzeichnet, dass** der permanentmagnetische Anker (4, 14) in beiden Endstellungen, mit einem bzw. jeweils einem ferro- oder permanentmagnetischen Element magnetisch zusammenwirkt, um den Anker (4, 14) in der jeweiligen Endstellung zu halten.

2. Verriegelungsvorrichtung nach Anspruch 1, **dadurch gekennzeichnet, dass** der elektromagnetische Antrieb einen offenen ferromagnetischen Kreis, wie z.B. Eisenkreis, aufweist.

3. Verriegelungsvorrichtung nach Anspruch 1 oder 2, **dadurch gekennzeichnet, dass** der elektromagnetische Antrieb keinen ferromagnetischen Kreis, wie z.B. Eisenkreis, aufweist.

4. Verriegelungsvorrichtung nach einem der Ansprüche 1 bis 3, **dadurch gekennzeichnet, dass** der elektromagnetische Antrieb für das Halten der Endstellungen des Ankers (4, 14) und für die Hin- und Herbewegung des Ankers (4, 14) keine mechanische Feder aufweist.

5. Verriegelungsvorrichtung nach einem der Ansprüche 1 bis 4, **dadurch gekennzeichnet, dass** sich zwischen dem Anker (4, 14) und dem jeweiligen ferro- oder permanentmagnetischen Element eine magnetische Feder ergibt.

6. Verriegelungsvorrichtung nach einem der Ansprüche 1 bis 5, **dadurch gekennzeichnet, dass** der permanentmagnetische Anker (4, 14) das Umschaltglied (4, 12) ausbildet.

7. Verriegelungsvorrichtung nach einem der Ansprüche 1 bis 5, **dadurch gekennzeichnet, dass** das Umschaltglied (12) als vom permanentmagnetischen Anker (4, 14) gesondertes Element ausgebildet ist, mit welchem der Anker (4, 14) antriebsmäßig zusammenwirkt.

8. Verriegelungsvorrichtung nach einem der Ansprüche 1 bis 7, **dadurch gekennzeichnet, dass** das Umschaltglied (4, 12) entlang eines geraden Verstellweges zwischen der Verriegelungsstellung und der Freigabestellung verschieblich geführt ist.

9. Verriegelungsvorrichtung nach einem der Ansprüche 1 bis 8, **dadurch gekennzeichnet, dass** die Verriegelungsvorrichtung zwei Bauteile umfasst, von denen eines relativ zum anderen bewegbar, insbesondere drehbar, angeordnet ist, und dass das Umschaltglied (4, 12) die beiden Bauteile in der Verriegelungsstellung oder in der Freigabestellung starr, insbesondere, drehfest miteinander verbindet und die Relativbewegung in der jeweils anderen Stellung freigibt.

10. Verriegelungsvorrichtung nach Anspruch 9, **dadurch gekennzeichnet, dass** der elektromagnetische Antrieb des Umschaltglieds (4, 12) in einem der beiden Bauteile aufgenommen ist.

11. Verriegelungsvorrichtung nach einem der Ansprüche 1 bis 10, **dadurch gekennzeichnet, dass** die Verriegelungsvorrichtung als Schließzylinder mit einem Schließzylindergehäuse (1) und einem in einer Ausnehmung des Schließzylindergehäuses (1) drehbar gelagerten Zylinderkern (2) ausgebildet ist.

12. Verriegelungsvorrichtung nach Anspruch 11, **dadurch gekennzeichnet, dass** das Umschaltglied (12) als Verriegelungsstift ausgebildet ist, der das Schließzylindergehäuse (1) und den Zylinderkern (2) in der Verriegelungsstellung drehfest miteinander verbindet und in der Freigabestellung vollständig in das Schließzylindergehäuse (1) oder den Zylinderkern (2) zurückgezogen ist.

13. Verriegelungsvorrichtung nach Anspruch 12, **dadurch gekennzeichnet, dass** der Verriegelungsstift in der Verriegelungsstellung ausgehend vom Zylinderkern (2) in eine Ausnehmung des Schließzylindergehäuses (1) oder ausgehend vom Schließzylindergehäuse (1) in eine Ausnehmung des Zylinderkerns (2) eintaucht.

14. Verriegelungsvorrichtung nach Anspruch 11, **dadurch gekennzeichnet, dass** die Verriegelungsvorrichtung ein Betätigungselement, wie z.B. eine Handhabe, aufweist, welches unter Zwischenschaltung einer Kupplungseinrichtung mit dem Zylinderkern (2) zur Bewegung desselben kuppelbar ist, wobei die Kupplungseinrichtung ein zwischen einer Ineingriffsstellung und einer Außereingriffsstellung bewegbares Mitnehmerelement (12) aufweist, das vom Umschaltelement gebildet ist.

15. Verriegelungsvorrichtung nach Anspruch 14, **dadurch gekennzeichnet, dass** das Mitnehmerelement in einer Richtung quer oder parallel zur Drehachse des Betätigungselements translatorisch geführt ist.

16. Verriegelungsvorrichtung nach Anspruch 14 oder 15, **dadurch gekennzeichnet, dass** das Mitnehmerelement aus einem ferromagnetischen Material besteht, das mit einem vom Anker (4, 14) verschiedenen Permanentmagneten (19) magnetisch zusammenwirkt, wobei der Anker (4, 14) ggf. unter Zwischenschaltung eines verschiebbaren Verbindungselements mit dem Permanentmagneten (19) antriebsmäßig zusammenwirkt.

17. Verriegelungsvorrichtung nach einem der Ansprüche 1 bis 16, **dadurch gekennzeichnet, dass** die Verriegelungsvorrichtung als Schließzylinder, Doppelknaufschließzylinder, Doppelknaufschließzylinder mit einseitiger oder beidseitiger Schlüsselsteckfunktion für eine mechanische Übersperre, Schließzylinder mit lediglich einem Knauf, mit oder ohne Schlüsselsteckfunktion auf der dem Knauf gegenüberliegenden Schließzylinderseite, Doppelschließzylinder, Doppelschließzylinder mit beidseitiger mechanischer oder elektronischer oder mechatronischer Berechtigungsabfrage, Halbzylinder, Halbzylinder mit Knauf, Halbzylinder mit mechatronischer Berechtigungsabfrage, Halbzylinder mit elektronsicher Berechtigungsabfrage, Knauf, Beschlag mit Fallen und/oder Riegelbetätigung, Einstemmschloss, selbstverriegelndes Einstemmschloss, Möbelschloss, Möbelschließzylinder, Hangschloss oder Schaltzylinder ausgebildet ist.

## Claims

1. Locking device which can be switched between a locking state and a release state, comprising at least one switching device with a switching element (4, 12) displaceable between a locking position and a release position and an electromagnetic drive for displacing the switching element (4, 12), so that the locking device is in the locking state, if the switching element (4, 12) is in the locking position, and the locking device is in the release state, if the switching element (4, 12) is in the release position, the electromagnetic drive having at least one excitation coil (5, 5') and a permanent magnetic armature (4, 14) that can be moved back and forth electromagnetically between two end positions by the action of the excitation coil (5, 5'), **characterized in that** the permanent magnetic armature (4, 14) interacts magnetically in both end positions with a ferromagnetic or permanent magnetic element, in order to hold the armature (4, 14) in the respective end position.

2. Locking device according to claim 1, **characterized in that** the electromagnetic drive has an open ferromagnetic circuit, such as an iron circuit.

3. Locking device according to claim 1 or 2, **characterized in that** the electromagnetic drive does not have a ferromagnetic circuit, such as an iron circuit.

4. Locking device according to one of claims 1 to 3, **characterized in that** the electromagnetic drive for holding the end positions of the armature (4, 14) and for moving the armature (4, 14) back and forth does not have a mechanical spring.

5. Locking device according to any one of claims 1 to 4, **characterized in that** a magnetic spring results between the armature (4, 14) and the respective ferromagnetic or permanent magnetic element.

6. Locking device according to any one of claims 1 to 5, **characterized in that** the permanent magnetic armature (4, 14) forms the switching element (4, 12).

7. Locking device according to any one of claims 1 to 5, **characterized in that** the switching element (12) is designed as an element separate from the permanent magnetic armature (4, 14), with which the armature (4, 14) drivingly cooperates.

8. Locking device according to any one of claims 1 to 7, **characterized in that** the switching element (4, 12) is guided displaceably along a straight displacement path between the locking position and the release position.

9. Locking device according to any one of claims 1 to 8, **characterized in that** the locking device comprises two components, one of which is movable relative to the other, in particular rotatable, and that the switching element (4, 12) rigidly, in particular non-rotatably, connects the two components in the locking position or in the release position to one another and releases the relative movement in the respective other position.

10. Locking device according to claim 9, **characterized in that** the electromagnetic drive of the switching element (4, 12) is received in one of the two components.

11. Locking device according to any one of claims 1 to 10, **characterized in that** the locking device is designed as a lock cylinder with a lock cylinder housing (1) and a cylinder core (2) rotatably mounted in a recess of the lock cylinder housing (1).

12. Locking device according to claim 11, **characterized in that** the switching element (12) is designed as a locking pin which, in the locking position, connects the lock cylinder housing (1) and the cylinder core (2) to one another in a rotationally fixed manner and which, in the release position, is completely withdrawn into the lock cylinder housing (1) or the cylinder core (2).

13. Locking device according to claim 12, **characterized in that** the locking pin in the locking position plunges from the cylinder core (2) into a recess in the lock cylinder housing (1) or from the lock cylinder housing (1) into a recess in the cylinder core (2).

14. Locking device according to claim 11, **characterized in that** the locking device has an actuating element, such as a handle, which can be coupled to the cylinder core (2) with the interposition of a coupling device to move it, the coupling device having a catch (12) movable between an engaged position and a disengaged position which is formed by the switching element.

15. Locking device according to claim 14, **characterized in that** the catch is guided in a translatory manner in a direction transverse or parallel to the axis of rotation of the actuating element.

16. Locking device according to claim 14 or 15, **characterized in that** the catch consists of a ferromagnetic material which interacts magnetically with a permanent magnet (19) different from the armature (4, 14), wherein the armature (4, 14) optionally drivingly cooperates with the permanent magnet (19) by the interposition of a displaceable connecting element.

17. Locking device according to any one of claims 1 to 16, **characterized in that** the locking device is formed as a lock cylinder, double knob lock cylinder, double knob lock cylinder with one-sided or two-sided key insertion function for a mechanical overlook, locking cylinder with only one knob, with or without key insertion function on the lock cylinder side opposite the knob, double lock cylinder, double lock cylinder with mechanical or electronic or mechatronic authorization query on both sides, half cylinder, half cylinder with knob, half cylinder with mechatronic authorization query, half cylinder with electronic authorization query, knob, fitting with latch and/or bolt actuation, mortise lock, self-locking mortise lock, furniture cylinder lock, furniture lock cylinder, padlock or switch cylinder.

## Revendications

1. Dispositif de verrouillage commutable entre un état de verrouillage et un état de libération, comprenant au moins un appareil de commutation avec un organe de commutation (4, 12) mobile entre une position de verrouillage et une position de libération, et un entraînement électromagnétique pour déplacer l'organe de commutation (4, 12), de sorte que, dans la position de verrouillage de l'organe de commutation (4, 12), le dispositif de verrouillage soit dans l'état de verrouillage, et dans la position de libération de l'organe de commutation (4, 12), il soit dans l'état de libération, dans lequel l'entraînement électromagnétique comprend au moins une bobine d'excitation (5, 5') et un induit à aimant permanent (4, 14) qui peut être déplacé électromagnétiquement dans les deux sens par l'action de la bobine d'excitation (5, 5') entre deux positions finales, **caractérisé en ce que** l'induit à aimant permanent (4, 14), dans les deux positions finales, coopère magnétiquement avec un ou des éléments ferromagnétiques ou à aimant permanent respectifs, pour maintenir l'induit (4, 14) dans la position finale respective.

2. Dispositif de verrouillage selon la revendication 1, **caractérisé en ce que** l'entraînement électromagnétique comprend un circuit ferromagnétique ouvert, tel que par exemple un circuit de fer.

3. Dispositif de verrouillage selon la revendication 1 ou 2, **caractérisé en ce que** l'entraînement électromagnétique ne comprend aucun circuit ferromagnétique, tel que par exemple un circuit de fer.

4. Dispositif de verrouillage selon l'une des revendications 1 à 3, **caractérisé en ce que** l'entraînement électromagnétique ne comprend aucun ressort mécanique pour maintenir les positions finales de l'induit (4, 14) et pour le mouvement dans les deux sens de l'induit (4, 14).

5. Dispositif de verrouillage selon l'une des revendications 1 à 4, **caractérisé en ce qu'**un ressort mécanique est disposé entre l'induit (4, 14) et l'élément ferromagnétique ou à aimant permanent respectif.

6. Dispositif de verrouillage selon l'une des revendications 1 à 5, **caractérisé en ce que** l'induit à aimant permanent (4, 14) constitue l'organe de commutation (4, 12).

7. Dispositif de verrouillage selon l'une des revendications 1 à 5, **caractérisé en ce que** l'organe de commutation (12) est conçu comme un élément séparé de l'induit à aimant permanent (4, 14), avec lequel l'induit (4, 14) coopère de manière motrice.

8. Dispositif de verrouillage selon l'une des revendications 1 à 7, **caractérisé en ce que** l'organe de commutation (4, 12) est guidé de manière déplaçable le long d'un chemin de déplacement rectiligne entre la position de verrouillage et la position de libération.

9. Dispositif de verrouillage selon l'une des revendications 1 à 8, **caractérisé en ce que** le dispositif de verrouillage comprend deux constituants, dont l'un est agencé pour être mobile, notamment rotatif, par rapport à l'autre, et **en ce que** l'organe de commutation (4, 12) relie les deux constituants l'un à l'autre de manière rigide, en particulier de manière non rotative, dans la position de verrouillage ou dans la position de libération, et libère leur mouvement relatif dans l'autre position.

10. Dispositif de verrouillage selon la revendication 9, **caractérisé en ce que** l'entraînement électromagnétique de l'organe de commutation (4, 12) est logé dans l'un des deux constituants.

11. Dispositif de verrouillage selon l'une des revendications 1 à 10 , **caractérisé en ce que** le dispositif de verrouillage est conçu comme un cylindre de serrure avec un boîtier de cylindre de serrure (1) et un noyau de cylindre (2) monté de manière rotative dans un évidement du boîtier de cylindre de serrure (1).

12. Dispositif de verrouillage selon la revendication 11, **caractérisé en ce que** l'organe de commutation (12) est conçu comme une goupille de verrouillage, qui relie le boîtier de cylindre de serrure (1) et le noyau de cylindre (2) l'un à l'autre d'une manière fixe en rotation dans la position de verrouillage, et est complètement retiré dans le boîtier de cylindre de serrure (1) ou le noyau de cylindre (2) dans la position de libération.

13. Dispositif de verrouillage selon la revendication 12, **caractérisé en ce que** dans la position de verrouillage, la goupille de verrouillage, en partant du noyau de cylindre (2), plonge dans un évidement du boîtier de cylindre de serrure (1) ou, en partant du boîtier de cylindre de serrure (1), plonge dans un évidement du noyau de cylindre (2).

14. Dispositif de verrouillage selon la revendication 11, **caractérisé en ce que** le dispositif de verrouillage comprend un élément d'actionnement, comme, par exemple, une poignée, qui, avec interposition d'un dispositif d'accouplement, peut être accouplé au noyau de cylindre (2) pour déplacer ce dernier, dans lequel le dispositif d'accouplement comprend un élément d'entraînement (12) mobile entre une position de mise en prise et une position de mise hors prise, qui est formé par l'élément de commutation.

15. Dispositif de verrouillage selon la revendication 14, **caractérisé en ce que** l'élément d'entraînement est guidé en translation dans une direction transversale ou parallèle à l'axe de rotation de l'élément d'actionnement.

16. Dispositif de verrouillage selon la revendication 14 ou 15, **caractérisé en ce que** l'élément d'entraînement se compose d'un matériau ferromagnétique, qui coopère magnétiquement avec un aimant permanent (19) différent de l'induit (4, 14), dans lequel l'induit (4, 14) coopère de manière motrice avec l'aimant permanent (19), éventuellement avec interposition d'un élément de liaison mobile.

17. Dispositif de verrouillage selon l'une des revendications 1 à 16, **caractérisé en ce que** le dispositif de verrouillage est réalisé en tant que cylindre de fermeture, cylindre de fermeture à double poignée, cylindre de fermeture à double poignée avec une fonction d'enfichage de clé unilatérale ou bilatérale pour un surverrouillage mécanique, cylindre de fermeture avec juste une poignée, avec ou sans fonction d'enfichage de clé sur le côté de cylindre de fermeture opposé à la poignée, cylindre à double fermeture, cylindre à double fermeture avec demande d'autorisation mécanique ou électronique ou mécatronique bilatérale, demi-cylindre, demi-cylindre avec poignée, demi-cylindre avec demande d'autorisation mécatronique, demi-cylindre avec demande d'autorisation électronique, poignées, ferrures avec loquets et/ou actionnement de verrou, serrures, serrures encastrées, serrures encastrées autoverrouillantes, serrures de meuble, cylindre de fermeture de meuble, cadenas ou cylindre de commutation.
